# EUROPÄISCHE PATENTSCHRIFT

(11) **EP 0 841 263 B1**
(45) Veröffentlichungstag und Bekanntmachung des Hinweises auf die Patenterteilung: **02.01.2004**
(21) Anmeldenummer: 97115979.3
(22) Anmeldetag: 13.09.1997
(51) Int. Cl.: B65D 85/10, B65D 5/66

(54) **Klappschachtel für Zigaretten**
Hinged-lid package for cigarettes
Boîte à couvercle articulé pour cigarettes

(30) Priorität: 29.10.1996 DE 19644759
(43) Veröffentlichungstag der Anmeldung: 13.05.1998
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE)
(74) Vertreter: Bolte, Erich, Dipl.-Ing.

(56) Entgegenhaltungen:
- CH-A- 534 616
- US-A- 2 369 391
- US-A- 4 948 038
- US-A- 5 314 114
- US-A- 5 478 011

## Beschreibung

Die Erfindung betrifft eine Klappschachtel für Zigaretten oder andere Gegenstände, bestehend aus einem Schachtelteil und einem mit diesem im Bereich einer Schachtel-Rückwand schwenkbar verbundenen Deckel mit Deckel-Innenlappen an einer Innenseite einer Deckel-Vorderwand, sowie mit einem Kragen, dessen Kragen-Vorderwand mit dem Schachtelteil im Bereich einer Schachtel-Vorderwand verbunden ist, wobei der Kragen mit einem Kragen-Oberteil aus dem Schachtelteil herausragt und die Kragen-Vorderwand eine nach oben offene Ausnehmung aufweist, die einen Kragen-Streifen oberhalb einer durch die Schachtel-Vorderwand gebildeten Schließkante begrenzt und in deren Bereich eine außen gegen die Kragen-Vorderwand umgefaltete Schließlasche angeordnet ist, die in Schließstellung des Deckels mit dem Deckel-Innenlappen in Eingriff ist.

Klappschachtel - auch Hinge-Lid-Packung genannt - ist ein weit verbreiteter Packungstyp für Zigaretten. Insbesondere in der Ausführung mit runden (aufrechten) Packungskanten ist bei diesem Packungstyp eine Schließhilfe für den Deckel erwünscht.

Bekannt sind Klappschachteln mit Schließhilfe, bei der ein Deckel-Innenlappen als Verhakungsorgan mit einer Schließlasche im Bereich des Kragens zusammenwirkt. Dabei erstreckt sich die Schließlasche über die volle Breite bzw. Länge einer Ausnehmung im Bereich einer Kragen-Vorderwand. Diese hat dadurch eine von üblichen Klappschachteln abweichende Kontur. Der Deckel-Innenlappen besteht aus zwei streifenförmigen Schenkeln, von denen der eine mit der Innenseite der Deckel-Vorderwand verbunden und der andere frei beweglich ist. Eine derartige Schließhilfe führt zu konstruktiver Umgestaltung der Klappschachtel, und zwar insbesondere wegen der erforderlichen Abstände bei Schließstellung des Deckels (US 4,948,038).

Der Erfindung liegt die Aufgabe zugrunde, eine Klappschachtel mit Schließhilfe vorzuschlagen, die die Gestaltung der Klappschachtel unverändert lässt und eine industrielle Fertigung erlaubt.

Zur Lösung dieser Aufgabe ist die erfindungsgemäße Klappschachtel durch folgende Merkmale gekennzeichnet:
a) eine Begrenzungskante der Ausnehmung verläuft geschwungen mit einem quergerichteten Kantenabschnitt im mittleren Bereich,
b) die Schließlasche hat eine geringere Länge als die Ausnehmung bzw. als der Kantenabschnitt der Ausnehmung,
c) der Deckel-Innenlappen ist mit der Deckel-Vorderwand durch Verleimung verbunden und weist im mittleren Bereich eine Vertiefung auf, deren Abmessung in Längsrichtung des Deckel-Innenlappens etwas größer ist als die entsprechende Abmessung der Schließlasche, derart, dass diese in Schließstellung des Deckels in die Vertiefung des Deckel-Innenlappens eintritt,
d) in Schließstellung des Deckels liegt eine freie Stützkante der Schließlasche an einer freien Gegenkante eines durch den Deckel-Innenlappen im Bereich der Ausnehmung gebildeten Verhakungsteils an.

Die erfindungsgemäße Gestaltung des Deckel-Innenlappens ermöglicht eine wirksame Verankerung desselben an der Deckel-Vorderwand. Auf Grund der Abmessungen der Schließorgane ist die Klappschachtel im Bereich des Kragens in herkömmlicher Weise ausgebildet. Weitere Merkmale der Erfindung beziehen sich auf die Ausgestaltung der Klappschachtel bzw. eines Zuschnitts für diese, insbesondere im Bereich des Deckels sowie auf die Ausgestaltung des Kragens.

Ein Ausführungsbeispiel der Erfindung wird nachfolgend anhand der Zeichnungen erläutert. Es zeigt:
- Fig. 1: eine geschlossene Klappschachtel in Vorderansicht,
- Fig. 2: die Klappschachtel gemäß Fig. 1 in geöffneter Stellung und perspektivischer Darstellung,
- Fig. 3: die Klappschachtel gemäß Fig. 1 in einem Vertikalschnitt, in verkleinertem Maßstab,
- Fig. 4: einen Ausschnitt der Klappschachtel gemäß Fig. 3 in stark vergrößertem Maßstab,
- Fig. 5: einen Zuschnitt für einen Kragen,
- Fig. 6: einen Zuschnitt für die Klappschachtel.

In den Zeichnungen wird als bevorzugtes Ausführungsbeispiel eine Klappschachtel besonderer Form gezeigt, nämlich mit Rundkanten. Andere Ausführungen von Klappschachteln können analog gestaltet sein.

Die Klappschachtel besteht aus einem Schachtelteil 10 und einem Deckel 11. Diese Teile der Klappschachtel sind einstückig miteinander verbunden. Der Schachtelteil 10 wird durch eine Schachtel-Vorderwand 12, eine Schachtel-Rückwand 13, durch Schachtel-Seitenwände 14, 15 und einen Boden 16 gebildet. Analog hierzu besteht der Deckel 11 aus Deckel-Vorderwand 17, Deckel-Rückwand 18, Deckel-Seitenwände 19 und 20 sowie einer oberen Stirnwand 21. Die Schachtel-Seitenwände 14, 15 und entsprechend die Deckel-Seitenwände 19, 20 sind doppellagig ausgebildet, bestehen nämlich aus durch Klebung miteinander verbundenen Seitenlappen.

Schachtelteil 10 und Deckel 11 sind im Bereich der Schachtel-Rückwand 13 und der Deckel-Rückwand 18 durch eine quergerichtete Scharnierlinie 22 schwenkbar miteinander verbunden.

Zur Klappschachtel gehört weiterhin ein Kragen 23. Dieser besteht aus einer Kragen-Vorderwand 24 und Kragen-Seitenlappen 25, 26. Der Kragen 23 besteht hier aus einem gesonderten Zuschnitt aus dünnem Karton (Fig. 5). Alternativ kann der Kragen einstückig mit dem Zuschnitt der Klappschachtel verbunden sein. Der Kragen 23 ist mit einem Kragen-Unterteil 27 im Schachtelteil 10 positioniert. Die Kragen-Vorderwand liegt innenseitig an der Schachtel-Vorderwand 12 an. Die Kragen-Seitenlappen 25, 26 liegen innen an den Schachtel-Seitenwänden 14 und 15 an. Der Kragen 23 ist durch Klebung mit dem Schachtelteil 10 verbunden. Ein Kragen-Oberteil 28 ragt aus dem Schachtelteil 10 heraus.

Als Packungsinhalt ist im vorliegenden Falle eine Gruppe von Zigaretten 29 vorgesehen. Diese sind von einer Innenumhüllung aus Papier oder Stanniol umgeben und bilden so einen Zigarettenblock 30 als Packungsinhalt.

In Schließstellung umfaßt der Deckel 11 den Kragen-Oberteil 28. Eine obere Begrenzung des Schachtelteils 10 bildet eine Schließkante 31. Die Deckel-Vorderwand 17 liegt in Schließstellung mit einer Unterkante 32 an der Schließkante 31 des Schachtelteils 10 an. Diese und die Unterkante 32 verlaufen im Bereich der Schachtel-Seitenwände 14, 15 bzw. Deckel-Seitenwände 19, 20 schräg ansteigend.

Aufrechte Packungskanten 33 sowohl des Schachtelteils 10 als auch des Deckels 11 sind abgerundet unter Anpassung an die Abmessung der Zigaretten 29. Auch aufrechte Kragenkanten 34 sind entsprechend abgerundet (Viertelkreis) ausgebildet.

In Schließstellung des Deckels 11 wird eine Schließhilfe wirksam. Diese besteht aus einer Schließlasche 35 am Schachtelteil 10 bzw. an der Kragen-Vorderwand 24 und aus einem Gegenorgan am Deckel 11, und zwar einem Deckel-Innenlappen 36. Schließlasche 35 und Deckel-Innenlappen 36 kommen in Schließstellung des Deckels 11 formschlüssig miteinander in Eingriff, und zwar im Sinne einer wechselseitigen Verhakung (Fig. 3, Fig. 4).

Die Schließlasche 35 ist so angeordnet und ausgebildet, daß eine Änderung der Gestaltung des Kragens 23 gegenüber herkömmlichen Ausbildungen nicht bzw. nur in geringem Umfange erforderlich ist. Der Kragen 23 ist üblicherweise im Bereich der Kragen-Vorderwand 24 mit einer nach oben offenen, muldenartigen Ausnehmung 37 versehen. Diese soll bei der Benutzung der Klappschachtel die Entnahme der Zigaretten erleichtern. Eine Begrenzungskante der Ausnehmung 37 verläuft geschwungen und bildet als untere, mittlere Begrenzung der Ausnehmung 37 einen horizontalen bzw. quergerichteten Kantenabschnitt 38. Dieser verläuft etwa parallel zur Schließkante 31 der Schachtel-Vorderwand 12. Zwischen dieser Schließkante 31 und dem Kantenabschnitt 38 bildet die Kragen-Vorderwand 24 einen Kragen-Streifen 39, der aufgrund der Gestaltung einer Klappschachtel eine bestimmte, vorgegebene Höhe bzw. Breite hat, nämlich üblicherweise etwa 6 bis 7 mm beträgt.

Die Schließlasche 35 als Teil der Schließhilfe ist an der Kragen-Vorderwand 24 im Bereich des Kantenabschnitts 38 gebildet und mit dieser verbunden. In Ausgangsstellung (Fig. 5) ragt die Schließlasche 35 in die Ausnehmung 37. Die Schließlasche 35 ist jedoch deutlich kürzer (Abmessung in Richtung des Kantenabschnitts 38) als dieser Kantenabschnitt 38. Weiterhin ist von Bedeutung, daß die Schließlasche 35 nur eine geringe Höhe 40 aufweist, nämlich von etwa 3 mm bis 4 mm. Die Schließlasche 35 ist gegenüber der Kragen-Vorderwand 24 durch eine sich in Verlängerung des Kantenabschnitts 38 erstreckende Faltlinie 41 abgegrenzt. Diese kann als Perforationslinie ausgebildet sein, um das Umfalten der Schließlasche 35 zu erleichtern. In der wirksamen Stellung ist nämlich die Schließlasche 35 gegen die Außenseite der Kragen-Vorderwand 24 umgefaltet (Fig. 3, Fig. 4). Die Schließlasche 35 ist dabei vorzugsweise unter einem spitzen Winkel zur Kragen-Vorderwand 24 gerichtet. Die Länge der Schließlasche beträgt beispielsweise 25 mm.

Als Gegenstück der Schließhilfe hat der Deckel-Innenlappen 36 mindestens in einem Verhakungsbereich eine sehr geringe Querabmessung 42, nämlich von etwa 3 mm bis 4 mm. In der Schließstellung des Deckels liegt der Deckel-Innenlappen 36 unterhalb der Schließlasche 35, derart, daß Deckel-Innenlappen 36 und Schließlasche 35 eine Verhakung bilden (Fig. 3, Fig. 4). Die Abmessungen der Schließlasche 35 und des Deckel-Innenlappens 36 sind dabei so aufeinander abgestimmt, daß sie zusammen, also aneinanderschließend (Fig. 3, Fig. 4) der Höhe bzw. Breite des Kragen-Streifens 39 entsprechen.

Bei dem gezeigten vorteilhaften Ausführungsbeispiel ist der Deckel-Innenlappen 36 im mittleren Bereich mit einer Vertiefung 43 versehen. Diese hat in Querrichtung des Zuschnitts (Fig. 6) eine Abmessung, die etwas größer ist als die Länge der Schließlasche 35. Es entsteht dadurch ein mittlerer Bereich des Deckel-Innenlappens 36 mit deutlich reduzierter Querabmessung 42. Dieser Bereich wirkt als Verhakungsteil 44 mit der Schließlasche 35 zusammen. Letztere bildet eine nach unten weisende, quergerichtete Stützkante 45. Diese liegt in Schließstellung an der nach oben gerichteten Gegenkante 46 des Deckel-Innenlappens 36 bzw. des Verhakungsteils 44 an. Die Schließlasche 35 tritt aufgrund der Schrägstellung in die Vertiefung 43 des Deckel-Innenlappens 36 ein. Dadurch entsteht die formschlüssige Verankerung des Deckels 11 am Kragen 23. Beim Schließen des Deckels 11 kommt es zu einem Rasteffekt. Beim Öffnen ist lediglich eine geringe Schließkraft zu überwinden.

Der Deckel-Innenlappen 36 ist an der Innenseite der Deckel-Vorderwand 17 verankert, und zwar durch Klebung. Im vorliegenden Falle ist Wert darauf gelegt, daß vor allem der Verhakungsteil 44 fest und dauerhaft an der Deckel-Vorderwand 17 befestigt ist. Zu diesem Zweck sind Leimpunkte 47 als Verbindungsmittel vorgesehen. Im Bereich des Verhakungsteils 44 sind hier drei Leimpunkte 47 vorgesehen. Weitere Leimpunkte 47 befinden sich am freien Rand des Deckel-Innenlappens 36 im Bereich von seitlichen Verbreiterungen 48.

Der Kragen 23 ist so ausgebildet, daß dessen Zuschnitte (Fig. 5) von einer fortlaufenden Materialbahn in der Breite des Kragens 23 abfallfrei durch einen quergerichteten Trennschnitt hergestellt werden können. Eine bei einem Kragen 23 übliche, nach unten gerichtete Zunge 49 in der Größe und Form der Ausnehmung 37 ist am unteren Endbereich mit einem Ausschnitt 50 versehen. Dieser entspricht in Form und Größe der Schließlasche 35.

Die Fertigung der Verpackung ist in herkömmlicher Weise möglich. Das äußere Erscheinungsbild weicht selbst in geöffneter Stellung (Fig. 2) nur geringfügig von einer herkömmlichen Klappschachtel ab.

### Bezugszeichenliste:

- 10: Schachtelteil
- 11: Deckel
- 12: Schachtel-Vorderwand
- 13: Schachtel-Rückwand
- 14: Schachtel-Seitenwand
- 15: Schachtel-Seitenwand
- 16: Boden
- 17: Deckel-Vorderwand
- 18: Deckel-Rückwand
- 19: Deckel-Seitenwand
- 20: Deckel-Seitenwand
- 21: Stirnwand
- 22: Scharnierlinie
- 23: Kragen
- 24: Kragen-Vorderwand
- 25: Kragen-Seitenlappen
- 26: Kragen-Seitenlappen
- 27: Kragen-Unterteil
- 28: Kragen-Oberteil
- 29: Zigarette
- 30: Zigarettenblock
- 31: Schließkante
- 32: Unterkante
- 33: Packungskante
- 34: Kragenkante
- 35: Schließlasche
- 36: Deckel-Innenlappen
- 37: Ausnehmung
- 38: Kantenabschnitt
- 39: Kragen-Streifen
- 40: Höhe
- 41: Faltlinie
- 42: Querabmessung
- 43: Vertiefung
- 44: Verhakungsteil
- 45: Stützkante
- 46: Gegenkante
- 47: Leimpunkte
- 48: Verbreiterung
- 49: Zunge
- 50: Ausschnitt

## Patentansprüche

1. Klappschachtel für Zigaretten (29) oder andere Gegenstände, bestehend aus einem Schachtelteil (10) und einem mit diesem im Bereich einer Schachtel-Rückwand (13) schwenkbar verbundenen Deckel (11) mit Deckel-Innenlappen (36) an einer Innenseite einer Deckel-Vorderwand (17), sowie mit einem Kragen (23), dessen Kragen-Vorderwand (24) mit dem Schachtelteil (10) im Bereich einer Schachtel-Vorderwand (12) verbunden ist, wobei der Kragen (23) mit einem Kragen-Oberteil (28) aus dem Schachtelteil (10) herausragt und die Kragen-Vorderwand (24) eine nach oben offene Ausnehmung (37) aufweist, die einen Kragen-Streifen (39) oberhalb einer durch die Schachtel-Vorderwand (12) gebildeten Schließkante (31) begrenzt und in deren Bereich eine außen gegen die Kragen-Vorderwand (24) umgefaltete Schließlasche (35) angeordnet ist, die in Schließstellung des Deckels (11 ) mit dem Deckel-Innenlappen (36) in Eingriff ist, **gekennzeichnet durch** folgende Merkmale:
a) eine Begrenzungskante der Ausnehmung (37) verläuft geschwungen mit einem quergerichteten Kantenabschnitt (38) im mittleren Bereich,
b) die Schließlasche (35) hat eine geringere Länge als die Ausnehmung (37) bzw. als der Kantenabschnitt (38) der Ausnehmung (37),
c) der Deckel-Innenlappen (36) ist mit der Deckel-Vorderwand (17) **durch** Verleimung verbunden und weist im mittleren Bereich eine Vertiefung (43) auf, deren Abmessung in Längsrichtung des Deckel-Innenlappens (36) etwas größer ist als die entsprechende Abmessung der Schließlasche (35), derart, dass diese in Schließstellung des Deckels (11) in die Vertiefung (43) des Deckel-Innenlappens (36) eintritt,
d) in Schließstellung des Deckels (11) liegt eine freie Stützkante (45) der Schließlasche (35) an einer freien Gegenkante (46) eines **durch** den Deckel-Innenlappen (36) im Bereich der Ausnehmung (37) gebildeten Verhakungsteils (44) an.

2. Klappschachtel nach Anspruch 1, **dadurch gekennzeichnet, dass** die Schließlasche (35) mit den Kragen-Streifen (39) über eine Faltlinie (41) verbunden ist, die sich in Verlängerung des die Ausnehmung (37) begrenzenden Kantenabschnitts (38) erstreckt.

3. Klappschachtel nach Anspruch 1 oder 2, **dadurch gekennzeichnet, dass** die Abmessung, nämlich Höhe (40) der Schließkante (35) und die entsprechende Abmessung, nämlich Querabmessung (42) des Verhakungsteils (44) des Deckel-Innenlappens (36) zusammen etwa der Breite des Kragen-Streifens (39) entsprechen.

4. Klappschachtel nach Anspruch 1 oder einem der weiteren Ansprüche, **dadurch gekennzeichnet, dass** der Deckel-Innenlappen (36) durch Verleimung vollflächig mit der Deckel-Vorderwand (17) verbunden ist, vorzugsweise durch Leimpunkte (47), wobei im Bereich des Verhakungsteits (44) mehrere vorzugsweise drei Leimpunkte in Reihe nebeneinander angeordnet sind.

5. Klappschachtel nach Anspruch 1 oder einem der weiteren Ansprüche, **dadurch gekennzeichnet, dass** der aus einem gesonderten Zuschnitt bestehende Kragen (23) im Bereich einer nach unten gerichteten Zunge (49) einen Ausschnitt (50) aufweist, der in Größe und Anordnung der Schließlasche (35) entspricht.

## Claims

1. Hinge-lid box for cigarettes (29) or other articles, comprising a box part (10) and a lid (11), which is connected in a pivotable manner to the box part in the region of a box rear wall (13) and has a lid inner tab (36) on an inner side of a lid front wall (17), and having a collar (23), of which the collar front wall (24) is connected to the box part (10) in the region of a box front wall (12), it being the case that the collar (23) projects out of the box part (10) by way of a top collar part (28) and the collar front wall (24) has a recess (37) which is open in the upward direction, which bounds a collar strip (39) above a closing edge (31), formed by the box front wall (12), and in the region of which is arranged a closing lug (35), which is folded over against the collar front wall (24) on the outside and, in the closed position of the lid (11), engages with the lid inner tab (36), **characterized by** the following features:
a) a boundary edge of the recess (37) runs in a curved manner with a transversely directed edge section (38) in the central region,
b) the closing lug (35) is shorter than the recess (37) and/or than the edge section (38) of the recess (37),
c) the lid inner tab (36) is connected to the lid front wall (17) by gluing and, in the central region, has a depression (43), of which the dimension in the longitudinal direction of the lid inner tab (36) is somewhat larger than the corresponding dimension of the closing lug (35), such that, in the closed position of the lid (11), the closing lug enters into the depression (43) of the lid inner tab (36),
d) in the closed position of the lid (11), a free supporting edge (45) of the closing lug (35) butts against a free mating edge (46) of an interlocking part (44) which is formed by the lid inner tab (36) in the region of the recess (37).

2. Hinge-lid box according to Claim 1, **characterized in that** the closing lug (35) is connected to the collar strip (39) via a folding line (41), which runs in extension of the edge section (38) bounding the recess (37) .

3. Hinge-lid box according to Claim 1 or 2, **characterized in that** the dimension, namely height (40), of the closing edge (35) and the corresponding dimension, namely transverse dimension (42), of the interlocking part (44) of the lid inner tab (36) together correspond approximately to the width of the collar strip (39).

4. Hinge-lid box according to Claim 1 or one of the further claims, **characterized in that** the lid inner tab (36) is connected to the lid front wall (17) over the entire surface area by gluing, preferably by spots of glue (47), a plurality of, preferably three, spots of glue being arranged in a row one beside the other in a region of the interlocking part (44).

5. Hinge-lid box according to Claim 1 or one of the further claims, **characterized in that**, in the region of a downwardly directed tongue (49), the collar (23), which comprises a separate blank, has a cutout (50) which corresponds, in respect of size and arrangement, to the closing lug (35).

## Revendications

1. Boîte à couvercle basculant pour cigarettes (29) ou autres objets, constituée d'une partie boîte (10) et d'un couvercle (11) joint de manière articulée à celle-ci dans la zone d'une paroi arrière (13) de celle-ci et ayant des pattes intérieures (36) sur le côté intérieur de sa paroi avant (17), ainsi que d'un col (23) dont la paroi avant (24) est jointe à la partie boîte (10) dans la zone d'une paroi avant (12) de celle-ci, le col (23) dépassant de la partie boîte (10) par une partie supérieure (28) et la paroi avant (24) du col présentant un évidement ouvert vers le haut (37) qui limite une bande de col (39) au-dessus d'un côté de fermeture (31) formé par la paroi avant (12) de la partie boîte et dans la zone duquel est placée une patte de fermeture (35) repliée extérieurement contre la paroi avant (24) du col et en prise, lorsque le couvercle (11) est fermé, avec la patte intérieure (36) du couvercle, **caractérisée par** les caractéristiques suivantes :
a) un côté limite de l'évidement (37) s'étend de manière arquée avec un bord (38) dirigé transversalement dans sa partie médiane,
b) la patte de fermeture (35) a une plus petite longueur que l'évidement (37) ou que le bord (38) de l'évidement (37),
c) la patte intérieure (36) du couvercle est jointe à la paroi avant (17) de celui-ci par collage et présente dans sa partie médiane un creux (43) dont la dimension dans la direction longitudinale de la patte intérieure (36) du couvercle est un peu plus grande que la dimension correspondante de la patte de fermeture (35), de façon telle que lorsque le couvercle (11) est fermé, la patte de fermeture (35) entre dans le creux (43) de la patte intérieure (36) du couvercle,
d) lorsque le couvercle (11) est fermé, un côté libre d'appui (45) de la patte de fermeture (35) s'appuie sur un contre-côté libre (46) d'une partie d'accrochage (44) formée par la patte intérieure (36) du couvercle dans la zone de l'évidement (37).

2. Boîte à couvercle basculant selon la revendication 1, **caractérisée par le fait que** la patte de fermeture (35) se joint à la bande de col (39) par une ligne de pliage (41) qui s'étend dans le prolongement du bord (38) qui limite l'évidement (37).

3. Boîte à couvercle basculant selon l'une des revendications 1 et 2, **caractérisée par le fait que** la dimension, à savoir la hauteur (40), de la patte de fermeture (35) et la dimension correspondante, à savoir la dimension transversale (42) de la partie d'accrochage (44) de la patte intérieure (36) du couvercle correspondent, ensemble, à peu près à la largeur de la bande de col (39).

4. Boîte à couvercle basculant selon la revendication 1 ou une des autres revendications, **caractérisée par le fait que** le patte intérieure (36) du couvercle est jointe par collage sur toute sa surface à la paroi avant (17) du couvercle, de préférence par des points de colle (47), dans la zone de la partie d'accrochage (44) étant placés en ligne les uns à côté des autres plusieurs, de préférence trois, points de colle.

5. Boîte à couvercle basculant selon la revendication 1 ou une des autres revendications, **caractérisée par le fait que** le col (23), constitué d'une découpe séparée, présente dans la zone d'une languette dirigée vers le bas (49) une échancrure (50) qui correspond en grandeur et placement à la patte de fermeture (35).
